# EUROPÄISCHE PATENTANMELDUNG

(11) **EP 1 217 321 A2**
(43) Veröffentlichungstag der Anmeldung: **26.06.2002**
(21) Anmeldenummer: 01129588.8
(22) Anmeldetag: 12.12.2001
(51) Int. Cl.: F28F 9/02, F28D 7/10, F28F 19/02

(54) **Gaseintrittshaube für einen Wärmetauscher**

(30) Priorität: 21.12.2000 DE 10064389
(71) Anmelder: Borsig GmbH, 13507 Berlin (DE)
(72) Erfinder: Brücher, Peter, 16515 Oranienburg (DE); Birk, Carsten, 13409 Berlin (DE)
(74) Vertreter: Radünz, Ingo, Dipl.-Ing.

(57) **Zusammenfassung**

Bei einem Doppelrohrwärmetauscher zur Kühlung von Spaltgas sind die Doppelrohre reihenweise in sind Ovalrohrsammler (3) eingesetzt, und mehrere Ovalrohrsammler (3) parallel nebeneinander angeordnet zu einem dichten Boden (5) verbunden, der die obere Abdeckung einer Gaseintrittshaube bildet. An dem Boden (5) ist ein zylindrischer Flanschkragen (6) befestigt, der mit einem an der Gaseintrittshaube angebrachten Ringflansch (9) verbunden ist. Die Gaseintrittshaube ist innen mit einer Ausmauerung (11) versehen, deren Innenkontur (13) einen zentralen Innenraum (12) bildet, der sich in Richtung auf den Boden (5) erweitert. Diese Ausmauerung (11) der Gaseintrittshaube ist kontinuierlich in den Flanschkragen (6) fortgeführt, und die Innenkontur (13) der Ausmauerung (11) setzt sich kontinuierlich bis zu dem Boden (5) hin fort.

## Beschreibung

Die Erfindung betrifft eine Gaseintrittshaube für einen Doppelrohrwärmetauscher zur Kühlung von Spaltgas mit den Merkmalen des Oberbegriffes des Anspruches 1.

Der aus den Ovalrohrsammlern zusammengesetzte Boden des Doppelrohrwärmetauschers macht einen Flanschkragen erforderlich, der an die Stirnseite des Bodens angeschweißt ist, um die Gaseintrittshaube mittels einer Flanschverbindung an dem Doppelrohrwärmetauscher befestigen zu können. Durch diese Bauweise ergibt sich bis zur Flanschtrennfuge ein zylindrischer Ausmauerungsteil, welcher das durch den Innenraum vorgegebene Haubenvolumen der Gaseintrittshaube in unerwünschter Weise vergrößert.

Der Erfindung liegt die Aufgabe zugrunde, die gattungsgemäße Gaseintrittshaube so zu gestalten, dass das Haubenvolumen verringert werden kann.

Die Aufgabe wird bei einer gattungsgemäßen Gaseintrittshaube erfindungsgemäß durch die kennzeichnenden Merkmale des Anspruches 1 gelöst. Vorteilhafte Ausgestaltungen der Erfindung sind Gegenstand der Unteransprüche.

Gemäß der Erfindung wird die Ausmauerung der Gaseintrittshaube kontinuierlich, das heißt ohne Absatz und Trennfuge, in den am Boden befestigten Flanschkragen fortgeführt. Hierdurch entsteht eine einstückige Ausmauerung. Dadurch wird es möglich, die Ausmauerung ohne Trennfuge und ohne zylindrischen Teil im Flanschkragen auszuführen und die Innenkontur der Ausmauerung schon am Boden beginnen zu lassen, wodurch das Haubenvolumen erheblich verkleinert wird.

Ein Ausführungsbeispiel der Erfindung ist in der Zeichnung dargestellt und wird im Folgenden näher erläutert. Die Zeichnung zeigt den Längsschnitt durch eine Gaseintrittshaube.

Die gezeigte Gaseintrittshaube dient zur Verteilung von heißem Spaltgas aus einem Spaltgasofen auf die Rohre eines Doppelrohrwärmetauschers zum Kühlen dieses Spaltgases. Der nur teilweise dargestellte Doppelrohrwärmetauscher weist in mehreren Reihen angeordnete Doppelrohre auf, die jeweils aus einem Innenrohr 1 und einem das Innenrohr 1 in einem Abstand umgebenden Außenrohr 2 bestehen. Die Innenrohre 1 und die Außenrohre 2 mehrerer Doppelrohre sind so in einen Ovalrohrsammler 3 eingesetzt, dass das Innenrohr 1 den Ovalrohrsammler 3 durchdringt und dicht mit der nach unten weisenden Wand des Ovalrohrsammlers 3 verbunden ist, während das Außenrohr 2 dicht mit der nach oben weisenden Wand des Ovalrohrsammlers 3 verbunden ist. Die Ovalrohrsammler 3 sind an einen Sammler 4 zur Zuführung von unter Druck stehendem Wasser angeschlosser. Das zugeführte Wasser tritt in den Ringspalt zwischen dem Innenrohr 1 und dem Außenrohr 2 ein und strömt anschließend entlang dem Innenrohr 1 nach oben.

Mehrere Ovalrohrsammler 3 sind parallel zueinander angeordnet und dicht miteinander zu einen Boden 5 verschweißt. Mit der unteren Stirnseite des Bodens 5 ist ein zylindrischer Flanschkragen 6 verbunden, der in einem Ringflansch 7 endet. Dieser Flanschkragen 6 ist so an den aus den Ovalrohrsammlern 3 gebildeten Boden 5 angeschlossen, dass die Austrittsöffnungen aller Innenrohre 1 innerhalb einer von dem Flanschkragen 6 umschlossenen Fläche liegen.

Über den Flanschkragen 6 ist die Gaseintrittshaube an den Doppelrohrwärmetauscher angeschlossen. Die Gaseintrittshaube ist oben durch den Boden 5 begrenzt und weist einen Außenmantel 8 auf, der sich konisch in Richtung auf den Doppelrohrwärmetauscher erweitert. Der Außenmantel 8 ist an beiden Enden mit einem Ringflansch 9, 10 versehen. Der untere Ringflansch 10 dient dem Anschluss der Gaseintrittshaube an den nicht gezeigten Spaltgasofen, während der obere Ringflansch 9 zusammen mit dem Ringflansch 7 des Flanschkragens 6 die Flanschverbindung für die Befestigung der Gaseintrittshaube an dem Doppelrohrwärmetauscher bildet.

Der Außenmantel 8 der Gaseintrittshaube ist innen mit einer wärmebeständigen, isolierenden Ausmauerung 11 verkleidet. Die Ausmauerung 11 lässt einen Innenraum 12 frei, durch den das Spaltgas auf die Innenrohre 1 verteilt wird. Die Ausmauerung 11 ist ausgehend von der Gaseintrittshaube kontinuierlich ohne Trennfuge und ohne Absatz durch den Flanschkragen 6 bis an den Boden 5 hochgezogen. Zwischen der Oberkante der Ausmauerung 11 und dem Boden 5 ist eine Dichtung 15 vorgesehen.

Die Innenkontur 13 der Ausmauerung 11 erweitert sich in Richtung auf den Boden 5 und endet dort. Auf diese Weise wird es möglich, die Innenkontur 13 so zu gestalten, dass das Haubenvolumen, das ist der freie Innenraum 12 innerhalb der Ausmauerung 11 der Gaseintrittshaube, so klein wie möglich zu halten.

Die in den Flanschkragen 6 hinein reichende Ausmauerung 11 muss nicht außen abgestützt sein. Es empfiehlt sich jedoch eine Abstützung. Eine solche Abstützung kann zum Beispiel durch einen zylindrischen Mantel 14 bewirkt werden, der an den Außenmantel 8 der Gaseintrittshaube eingeschweißt ist und die äußere Begrenzung der Ausmauerung 11 darstellt.

Nach dem Lösen der Flanschverbindung zwischen dem Ringflansch 7 des Flanschkragens 6 und dem oberen Ringflansch 9 der Gaseintrittshaube kann der Außenmantel 8 abgenommen und dadurch die Gaseintrittshaube als Ganzes zusammen mit der gesamten Ausmauerung 11 von dem Doppelrohrwärmetauscher entfernt werden.

## Patentansprüche

1. Gaseintrittshaube für einen Doppelrohrwärmetauscher zur Kühlung von Spaltgas, bei dem die Doppelrohre reihenweise in Ovalrohrsammler (3) eingesetzt sind, und mehrere Ovalrohrsammler (3) parallel nebeneinander angeordnet zu einem dichten Boden (5) verbunden sind, der die obere Abdeckung der Gaseintrittshaube bildet, wobei an dem Boden (5) ein zylindrischer Flanschkragen (6) befestigt ist, der mit einem an der Gaseintrittshaube angebrachten Ringflansch (9) verbunden ist und wobei die Gaseintrittshaube innen mit einer Ausmauerung (11) versehen ist, deren Innenkontur (13) einen zentralen Innenraum (12) bildet, der sich in Richtung auf den Boden (5) erweitert, **dadurch gekennzeichnet, dass** die Ausmauerung (11) der Gaseintrittshaube kontinuierlich in den Flanschkragen (6) fortgeführt ist und dass die Innenkontur (13) der Ausmauerung (11) sich kontinuierlich bis zu dem Boden (5) hin fortsetzt.

2. Gaseintrittshaube nach Anspruch 1, **dadurch gekennzeichnet, dass** an der Gaseintrittshaube ein zylindrischer Mantel (14) befestigt ist, der in den Flanschkragen (6) hineinragt und die Ausmauerung (11) von außen begrenzt.

3. Gaseintrittshaube nach Anspruch 1 oder 2, **dadurch gekennzeichnet, dass** die Gaseintrittshaube als Ganzes mit der gesamten Ausmauerung von dem Doppelrohrwärmetauscher entfernbar ist.
